# FASCICULE DE BREVET EUROPEEN

(11) **EP 0 139 577 B1**
(45) Date de publication et mention de la délivrance du brevet: **27.01.1988**
(21) Numéro de dépôt: 84401978.6
(22) Date de dépôt: 04.10.1984
(51) Int. Cl.: F26B 25/22, F26B 13/10

(54) **Procédé et dispositif de régulation d'un séchoir dynamique**
Verfahren und Vorrichtung zur Regelung eines dynamischen Trockners
Process and apparatus for regulating a dynamic dryer

(30) Priorité: 07.10.1983 FR 8316037
(43) Date de publication de la demande: 02.05.1985
(73) Titulaire: Centre Technique Industriel dit: INSTITUT TEXTILE DE FRANCE, 92105 Boulogne Billancourt Cedex (FR)
(72) Inventeur: Perrin, Jean, F-59930 La Chapelle D'Armentieres (FR)
(74) Mandataire: Hasenrader, Hubert

(56) Documents cités:
- FR-A- 1 549 579
- FR-A- 2 390 690
- US-A- 3 259 995
- US-A- 3 337 965

## Description

L'invention concerne le séchage d'une matière défilant en continu à travers une enceinte alimentée par un fluide chaud, que l'on appellera ci-après séchoir dynamique. Elle concerne plus particulièrement la régulation de la vitesse de défilement de la matière en fonction de l'état de siccité dans lequel elle se trouve. Elle s'applique à toute matière, notamment aux matières textiles se présentant sous forme de tissu.

Les séchoirs dynamiques doivent transformer une matière entrante à l'état humide en une matière sortante à un taux d'humidité qui soit le plus proche possible du taux de reprise naturelle de ladite matière; en effet, il est inutile de porter la matière à un état de siccité trop poussé dans la mesure où au stockage la matière va retrouver un certain taux d'humidité qui est son taux de reprise. Par ailleurs, les séchoirs dynamiques consomment beaucoup d'énergie; il importe donc d'optimiser les paramètres de fonctionnement du séchoir pour minimiser la quantité d'énergie consommée en tenant compte de la matière à traiter: c'est le but de la régulation.

On connaît divers types de régulation de séchoir dynamique. Ils sont basés sur l'humidité du fluide caloporteur, sur l'humidité de la matière ou sur la température du fluide caloporteur comme dans le document US-A-3259995. Ce document enseigne également - sans toutefois l'exploiter - que le fluide caloporteur présente une différence de température avant qu'il n'entre en contact avec la matière à sécher et après qu'il est entré en contact avec la matière. La valeur de cette différence de température, que l'on appellera ci-après AT, caractérise l'évolution du séchage le long du séchoir dynamique. Elle est importante en début de séchage, pour devenir nulle lorsque la matière est totalement sèche.

Mais le procédé connu fonde la régulation sur la mesure unique de la température du fluide caloporteur après contact avec la matière à sécher et sa comparaison avec une température théorique déterminée au préalable. Cette détermination est en fait très difficile et les erreurs dont elle peut être entachée se répercutent sur le processus de régulation et en faussent la conduite.

La présente invention vise à pallier cet inconvénient.

Or on a trouvé un procédé de régulation d'un séchoir dynamique, simple à mettre en oeuvre, efficace et précis, basé sur l'évolution de cette différence de température AT le long du séchage. Ce procédé, objet de l'invention, est caractérisé en ce qu'on relève, près de la matière qui défile et en deux emplacements donnés du séchoir, les deux différences entre d'une part les températures du fluide caloporteur avant qu'il n'entre en contact avec la matière aux deux emplacements et d'autre part les températures après qu'il est entré en contact avec la matière aux deux emplacements, et en ce qu'on fait varier la vitesse de défilement de la matière dans le séchoir de telle sorte que le rapport entre les deux différences ainsi relevées soit maintenu approximativement constant et égal à une valeur prédéterminée. En effet, on a découvert que, pour chaque paire d'emplacements donnés du séchoir et pour une matière à sécher donnée, il existe une relation de proportionnalité entre les différences de température relevées de telle sorte que la matière sortant du séchoir est à son taux de reprise naturelle. Ainsi, la constante de proportionnalité est fonction de la situation des deux emplacements donnés à l'intérieur du séchoir. Avantageusement l'un des emplacements sera dans la première moitié du séchoir, tandis que l'autre sera à proximité de la sortie du séchoir.

Selon le procédé de l'invention, on diminue la vitesse de défilement de la matière lorsque le rapport entre les deux différences de températures est sensiblement supérieur à la valeur constante prédéterminée, et on augmente la vitesse de défilement dans le cas contraire..

Préférentiellement, on effectue des séries de relevés et on fait varier corrélativement la vitesse de défilement du séchoir, conformément au procédé de l'invention, en respectant des intervalles de temps suffisants pour que l'équilibre de séchage soit atteint. Par exemple, pour effectuer un nouveau relevé, on attend que toute la matière qui étant présente dans le séchoir lors du relevé précédent en soit sortie.

La notion d'emplacement doit être prise dans un sens large. Ainsi le relevé dont il s'agit peut être la valeur moyenne de plusieurs mesures faites en des points relativement rapprochés d'un même emplacement; ceci permet de ne tenir compte que des réelles variations de températures, et non de variations instantanées dues à une perturbation localisée du fonctionnement du séchoir.

C'est un autre objet de l'invention que de proposer un dispositif spécialement conçu pour mettre en oeuvre le procédé de régulation précité. Ce dispositif est caractérisé en ce qu'il comporte deux jeux de moyens, placés en deux emplacements donnés du séchoir, pour mesurer les deux différences entre d'une part les températures du fluide caloporteur avant qu'il n'entre en contact avec la matière aux deux emplacements et d'autre part les températures après, qu'il est entré en contact avec la matière aux deux emplacements, des moyens pour calculer le rapport entre les deux différences de températures ainsi mesurées, pour comparer ledit rapport à une valeur prédéterminée, et pour diminuer la vitesse de défilement du séchoir si le rapport calculé est sensiblement supérieur à la valeur prédéterminée et l'augmenter dans le cas contraire.

Les moyens pour mesurer, en chaque emplacement donné, la différence des températures du fluide caloporteur consistent en deux thermocouples placés l'un à proximité immédiate de la matière à sécher qui mesure préférentiellement la température du fluide après qu'il soit entré en contact avec la matière, et l'autre plus proche de l'alimentation en fluide qui mesure préférentiellement la température du fluide avant qu'il n'entre en contact avec la matière. Il peut également s'agir de plusieurs jeux de deux thermocouples du même type, lesdits jeux étant situés dans le même emplacement du séchoir mais en des points différents de manière à atténuer les variations de température localisées et instantanées.

Les moyens pour calculer le rapport entre les deux différences de températures ainsi mesurées, pour le comparer à la valeur prédéterminée et pour faire varier la vitesse du séchoir consistent en un calculateur informatique, programmé pour réaliser ces opérations et pour actionner les mécanismes moteurs de défilement de la matière dans le séchoir dans le cas où le rapport calculé diffère sensiblement de la valeur prédéterminée.

Dans le cas de plusieurs jeux de deux thermocouples pour chaque emplacement donné, le calculateur est programmé pour calculer dans un premier temps la valeur moyenne des différences de températures mesurées, et c'est cette valeur moyenne qui sert de base au calcul du rapport précité.

Préférentiellement les dispositifs moteurs, lorsqu'ils sont actionnés par le calculateur font varier la vitesse de défilement de la matière à sécher de telle sorte que la nouvelle vitesse (Vₙ) soit également à: où Vₙ₋₁ est la vitesse précédente, DS est égal à la différence entre C.AT_{A} et △T_{B} où C est la valeur prédéterminée du rapport entre les différences de températures, pour les deux emplacements et la matière donnés. N est une constante, qui est choisie de préférence entre 0,05 et 0,1, en fonction de la sensibilité de régulation souhaitée.

L'invention sera mieux comprise à l'aide de l'exemple décrit ci-après d'une régulation d'une rame sécheuse de tissu, illustré par les dessins annexés, dans laquelle la fig. 1 représente la courbe d'évolution du AT en fonction de la place occupée par le tissu dans la rame. La fig. 2 est une représentation schématique de la rame.

La rame sécheuse 1, connue sous la marque «Compactair»,' est composée de trois compartiments de séchage 2, 3 et 4, dans lesquels le fluide caloporteur est de l'air chaud produit dans une chambre de combustion au gaz non représentée. L'air chaud est envoyé sur le tissu 5 qui défile horizontalement dans la rame à une température de l'ordre de 100 à 200 °C; au contact de l'air chaud, de l'eau contenue dans le tissu s'évapore et charge de vapeur l'air qui est de ce fait refroidi et qui est extrait de la rame. Un premier jeu de deux thermocouples 6 et 7 est placé sur un premier emplacement A dans le premier compartiment 2, à proximité de la sortie de ce premier compartiment. Un second jeu de deux thermocouples 8 et 9 est placé en un second emplacement B dans le dernier compartiment 4 entre le milieu et la sortie dudit compartiment. Les thermocouples 6 et 8 sont placés à proximité immédiate du tissu et mesurent préférentiellement les températures de l'air après qu'il ait frappé le tissu; les thermocouples 7 et 9 sont plus proches de l'alimentation en air chaud et mesurent préférentiellement les températures de l'air avant qu'il ne frappe le tissu. Chacun des deux jeux de deux thermocouples est relié au calculateur informatique 10, qui est lui- même relié aux moyens moteurs 11 de défilement du tissu 5 dans la rame 1.

Pour un tissu en coton de 250 g/m², on a déterminé que, pour que le tissu sorte de la rame à son taux de reprise naturelle qui est de 7,8%, il faut que le rapport entre la différence des températures mesurées par les thermocouples 6 et 7 et celle des températures mesurées par les thermocouples 8 et 9 soit égal à 0,6.

Le fonctionnement de la régulation de la rame est le suivant. A un instant donné tₒ, tous les thermocouples effectuent une mesure de température et transmettent l'information au calculateur 10, celui-ci effectue les calculs suivants: soit Tε, T₇, T₈ et Tg les températures relevées respectivement par les thermocouples 6, 7, 8 et 9, le calculateur calcule d'abord la différence de température AT_{A} à l'emplacement A qui est égale à (T7-T6) et la différence de température ATB à l'emplacement B qui est égale à (Tg-T₈). Le calculateur calcule ensuite le rapport AT_{B}/AT_{A} et compare ce rapport à la valeur prédéterminée 0,6. Il faut que le rapport △T_{B}/△T_{A} soit maintenu approximativement constant et égal à 0,6. Dans la pratique on n'effectue la régulation que lorsque le rapport AT_{B}/AT_{A} s'écarte d'une plage donnée autour de la valeur 0,6, par exemple 0,6 plus ou moins 0,04: ainsi si AT_{B}/AT_{A} mesuré à l'instant Tₒ est supérieur à 0,64, le calculateur 10 déclenchera automatiquement une décélération des moyens moteurs 11 de défilement du tissu 5, la vitesse du tissu dans la rame diminuera dans certaines proportions, la quantité d'eau à évaporer pour le même débit d'air chaud diminuera, la capacité de séchage sera augmentée et le rapport △T_{B}/△T_{A} tendra à revenir vers la valeur déterminée 0,6. La variation de vitesse est fixée en fonction de l'écart constaté, par l'équation suivante: dans laquelle Vₙ est la nouvelle vitesse fixée par le calculateur, Vₙ-₁ est la vitesse précédente et DS est égal à la différence entre 0,6 △T_{A} et △T_{B}. Il faut bien sûr qu'un temps suffisant s'écoule entre deux séries de mesures pour que, la nouvelle vitesse étant établie, les conditions de séchage se stabilisent; aussi les mesures suivantes ne sont effectuées qu'à un temps où L est la longueur de la rame, de manière à ce que le tissu présent dans la rame au moment tₒ en soit totalement sorti au moment tᵢ.

Si le rapport àT_{B}/AT_{A} avait été, à l'instant tₒ, inférieur à 0,56, le calculateur 10 aurait déclenché automatiquement une accélération des moyens moteurs 11, de telle sorte que, la quantité d'eau à évaporer pour le même débit d'air chaud augmentant, le rapport AB/AT_{A} tende à revenir vers la valeur déterminée 0,6. Si par contre le rapport AT_{B}/AT_{A} avait eu une valeur comprise dans la plage de 0,56 à 0,64, le calculateur n'aurait déclenché aucune variation de la vitesse de défilement du tissu et aurait attendu le temps t₁ pour effectuer une nouvelle série de mesures.

La plage de valeurs retenues, de 0,56 à 0,64 dans l'exemple décrit, est fixée de façon suffisamment large pour qu'il n'y ait pas constamment variation de la vitesse de défilement mais aussi de façon suffisamment étroite pour que le tissu sortant de la rame ne soit ni surséché, ce qui entraînerait une dépense énergétique excessive, ni mal séché, ce qui serait néfaste à la qualité du tissu.

Le rapport constant de proportionalité est fonction des emplacements du séchoir où sont effectuées les mesures de température et également de la matière à sécher. Une fois que les emplacements sont déterminés, il revient à l'homme du métier de déterminer une fois pour toutes à l'aide de quelques mesures expérimentales la valeur de ce rapport correspondant à la matière qu'il veut traiter, et d'introduire cette valeur dans le calculateur en regard de la référence de la matière en question.

## Revendications

1. Procédé de régulation d'un séchoir dynamique basé sur des mesures de température d'un fluide caloporteur, caractérisé en ce qu'on relève, près de la matière (5) qui-défile et en deux emplacements donnés (A, B) du séchoir, les deux différences (ATA, ATB) entre d'une part, les températures du fluide caloporteur (T₇, Tg) avant qu'il n'entre en contact avec la matière (5) aux deux emplacements et d'autre part les températures (T₆, Tε) après qu'il est entré en contact avec la matière (5) aux deux emplacements, et en ce qu'on fait varier la vitesse de défilement de la matière (5) dans le séchoir de telle sorte que le rapport (AT_{B}/AT_{A}) entre les deux différences ainsi relevées soit maintenu approximativement constant et égal à une valeur prédéterminée (C).

2. Procédé selon la revendication 1, caractérisé en ce qu'on ne fait varier la vitesse de défilement que lorsque le rapport (AT_{B}/AT_{A}) des différences relevées s'écarte au-delà d'une plage donnée autour de la valeur prédéterminées (C).

3. Procédé selon la revendication 2, caractérisé en ce qu'on diminue la vitesse de défilement lorsque le rapport (AT_{B}/AT_{A}) des différences relevées s'écarte au-delà de la valeur supérieure de la plage et en ce qu'on augmente la vitesse de défilement (△T_{B}/△T_{A}) lorsque le rapport des différences relevées s'écarte en-deça de la valeur inférieure de la plage.

4. Procédé selon la revendication 3, caractérisé en ce qu'on fait varier la vitesse de défilement d'une valeur telle que: où Vₙ est la nouvelle vitesse, Vₙ₋₁ la vitesse antérieure, N une constante et DS égal à la différence entre C x T_{A} et Tε.

5. Procédé selon la revendication 4, caractérisé en ce que la constante N est comprise entre 0,05 et 0,1.

6. Procédé selon l'une des revendications 1 à 5, caractérisé en ce que deux emplacements (A, B) donnés du séchoir où sont relevées les différences de température sont situés l'un (A) dans la première moitié du séchoir et l'autre (B) à proximité de la sortie du séchoir.

7. Procédé selon l'une des revendications 1 à 6, caractérisé en ce que deux relevés successifs de température sont séparés d'un intervalle de temps suffisant pour que toute la matière (5) présente dans le séchoir lors du premier relevé en soit sortie lors du relevé suivant.

8. Dispositif de régulation d'un séchoir dynamique comportant des moyens de mesure de température d'un fluide caloporteur, mis en œuvre selon le procédé de la revendication 1, caractérisé en ce qu'il comporte deux jeux de moyens (6, 7 et 8, 9) placés en deux emplacements (A, B) donnés du séchoir (1) pour mesurer les deux différences (AT_{A}, △T_{B}) entre d'une part les températures (T₇, Tg) du fluide caloporteur avant qu'il n'entre en contact avec la matière (5) aux deux emplacements, et d'autre part les températures (Tₛ, Tₐ) après qu'il est entré en contact avec la matière (5) aux deux emplacements, des moyens (10) pour calculer le rapport (AT_{B}/AT_{A}) entre les deux différences de températures ainsi mesurées, pour comparer ledit rapport à une valeur prédéterminée (C), et pour diminuer la vitesse de défilement du séchoir si le rapport calculé est sensiblement supérieur à la valeur prédéterminée (C) et l'augmenter dans le cas contraire.

9. Dispositif selon la revendication 8, caractérisé en ce que les moyens (6,7; 8,9) pour mesurer aux deux emplacements donnés (A, B) les différences (AT_{À}, △T_{B}) des températures consistent en deux thermocouples (6, 7; 8, 9) placés l'un (6; 8) à proximité immédiate de la matière à sécher (5) qui mesure préférentiellement la température du fluide après qu'il est entré en contact avec la matière (5) et l'autre (7; 9) plus proche de l'alimentation en fluide qui mesure préférentiellement la température du fluide avant qu'il entre en contact avec la matière (5).

10. Dispositif selon l'une des revendications 8 ou 9, caractérisé en ce que les moyens (10) pour calculer le rapport entre les deux différences de températures (△T_{B}/△T_{A}), pour comparer ce rapport à la valeur prédéterminée et pour faire varier la vitesse de défilement du séchoir consistent en un calculateur informatique, programmé pour réaliser ces opérations et pour actionner les mécanismes moteurs (11) de défilement de la matière dans le séchoir dans le cas où le rapport (AT_{B}/AT_{A}) calculé diffère sensiblement de la valeur prédéterminée (C).

11. Dispositif selon la revendication 9, caractérisé en ce que le calculateur (10) n'actionne les mécanismes moteurs (11) que lorsque le rapport calculé (ATg/ATA) s'écarte au-delà d'une plage donnée autour de la valeur prédéterminée, de telle sorte que la vitesse de défilement de la matière diminue lorsque AT_{B}/AT_{A} s'écarte au-delà de la valeur supérieure de la plage et que la vitesse augmente lorsque △T_{B}/△T_{A} s'écarte en-deçà de la valeur inférieure de la place.

## Patentansprüche

1. Verfahren zum Regeln eines dynamischen Trockners auf der Grundlage von Temperaturmessungen eines Kühlfluids, dadurch gekennzeichnet, dass nahe dem Material (5), das an zwei vorgegebenen Orten (A, B) des Trockners vorbeiläuft, die beiden Differenzen (AT_{A}, △T_{B}) zwischen den Temperaturen (T₇, Tg) des Kühlfluids einerseits, bevor es mit dem Material (5) an den beiden Orten in Berührung kommt und andererseits die Temperaturen (T₆, Tε) misst, nachdem das Kühlfluid mit dem Material (5) an zwei Orten in Kontakt getreten ist, und dadurch, dass die Vorbeilaufgeschwindigkeit des Materials (5) im Trockner derart geändert wird, dass das Verhältnis (AT_{B}/AT_{A}) zwischen den beiden auf diese Weise ermittelten Differenzen näherungsweise konstant gleich einem vorbestimmten Wert (C) gehalten wird.

2. Verfahren nach Anspruch 1, dadurch gekennzeichnet, dass die Vorbeilaufgeschwindigkeit nur dann geändert wird, wenn das Verhältnis (AT_{B}/ AT_{A}) der ermittelten Differenzen aus einem Bereich um den vorbestimmten Wert (C) austritt.

3. Verfahren nach Anspruch 2, dadurch gekennzeichnet, dass die Vorbeilaufgeschwindigkeit verringert wird, wenn das Verhältnis (AT_{B}/AT_{A}) der ermittelten Differenzen grösser als ein oberer Wert des Bereiches ist und dass die Vorbeilaufgeschwindigkeit erhöht wird, wenn das Verhältnis der ermittelten Differenzen (△T_{B}/△T_{A}) einen Wert annimmt, der unterhalb des Bereiches liegt.

4. Verfahren nach Anspruch 3, dadurch gekennzeichnet, dass die Vorbeilaufgeschwindigkeit um einen Wert variiert wird, wobei Vₙ die neue Geschwindigkeit ist, Vₙ₋₁ die vorhergehende Geschwindigkeit, N eine Konstante und DS die Differenz zwischen C x T_{A} und T_{B} bezeichnet.

5. Verfahren nach Anspruch 4, dadurch gekennzeichnet, dass die Konstante N einen Wert zwischen 0,05 und 0,1 hat.

6. Verfahren nach einem der Ansprüche 1 bis 5, dadurch gekennzeichnet, dass die beiden vorgegebenen Orte (A, B) des Trockners, wo die Temperaturdifferenzen ermittelt werden, sich einerseits (A) in der ersten Hälfte des Trockners und andererseits (B) in der Nähe des Ausgangs des Trockners befinden.

7. Verfahren nach einem der Ansprüche 1 bis 6, dadurch gekennzeichnet, dass die beiden aufeinanderfolgenden Temperaturmessungen durch einen Zeitraum beabstandet sind, der hinreichend gross ist, so dass das gesamte im Trockner sich befindende Material den Trockner vor der folgenden Messung verlassen hat.

8. Vorrichtung zur Regelung eines dynamischen Trockners zur Durchführung des Verfahrens nach Anspruch 1 mit Organen zur Messung der Temperatur eines Kühlfluids, gekennzeichnet durch zwei Gruppen von Mitteln (6, 7 und 8, 9), die an zwei vorgegebenen Orten (A, B) des Trockners (1) angeordnet sind, um die beiden Differenzen (AT_{A}/ △T_{B}) zwischen einerseits den Temperaturen (T₇, T₉) des Kühlfluids, bevor dieses in Kontakt mit dem Material an den beiden Orten getreten ist und andererseits den Temperaturen (Tₛ, T₈) zu messen, nachdem das Kühlfluid mit dem Material (5) an den beiden Orten in Kontakt getreten ist, durch Mittel (10) zum Berechnen des Verhältnisses (AT_{B}/ AT_{A}) zwischen den beiden so gemessenen Temperaturdifferenzen, um das Verhältnis mit einem vorbestimmten Wert (C) zu vergleichen und um die Defiliergeschwindigkeit des Trockners zu verringern, wenn das berechnete Verhältnis grösser als der vorbestimmte Wert (C) ist und um die Geschwindigkeit im umgekehrten Fall zu erhöhen.

9. Vorrichtung nach Anspruch 8, dadurch gekennzeichnet, dass die Mittel (6, 7; 8,9) zum Messen der Temperaturdifferenzen (△T_{A}, △T_{B}) an den beiden vorbestimmten Orten (A, B) aus zwei Thermoelementen (6, 7; 8, 9) bestehen, wovon eines (6; 8) in der unmittelbaren Nähe des zu trocknenden Materials (5) angeordnet ist und vorzugsweise die Temperatur des Fluids misst, nachdem es in Kontakt mit der Materje (5) getreten ist und das andere (7; 9) näher zur Fluidspeisung angeordnet ist, und vorzugsweise die Temperatur des Fluids misst, bevor es mit dem Material (5) in Kontakt getreten ist.

10. Vorrichtung nach einem der Ansprüche 8 oder 9, dadurch gekennzeichnet, dass die Mittel (10) zum Berechnen des Verhältnisses zwischen den beiden Temperaturdifferenzen (AT_{B}/AT_{A}), zum Vergleichen des Verhältnisses mit einem vorbestimmten Wert und zum Ändern der Defiliergeschwindigkeit des Trockners aus einem programmierten Rechner bestehen, der diese Rechenoperation durchführt und zum Betätigen eines Antriebsmechanismus (11) für das Bewegen des Materials im Trockner in dem Fall, in dem das berechnete Verhältnis (AT_{B}/AT_{A}) sich wesentlich von dem vorbestimmten Wert (C) unterscheidet.

11. Vorrichtung nach Anspruch 9, dadurch gekennzeichnet, dass der Rechner (10) den Antriebsmechanismus (11) nur dann betätigt, wenn das berechnete Verhältnis (△T_{B}/△T_{A}) sich ausserhalb eines vorgegebenen Bereichs um den vorbestimmten Wert befindet, derart, dass die Defiliergeschwindigkeit des Materials abnimmt, wenn das Verhältnis AT_{B}/AT_{A} sich oberhalb des oberen Grenzwertes des Bereiches befindet und die Geschwindigkeit erhöht wird, wenn das Verhältnis AT_{B}/AT_{A} sich oberhalb des oberen Grenzwertes des Bereiches befindet und die Geschwindigkeit erhöht wird, wenn das Verhältnis △T_{B}/△T_{A} unter den untersten Wert dieses Bereiches sinkt.

## Claims

1. Method for controlling a dynamic drier, based on measurements of the temperature of a heat-carrying fluid, characterized in that it consists in recording, close to the moving material (5) and in two given parts (A, B) of the drier, the two differences (ATA, ATB) between on the one hand, the temperature of the heat-carrying fluid (T₇, Tg) before this comes into contact with the material (5) in said two parts and, on the other hand, the temperatures (T₆, T8) after said fluid has come into contact with the material (5) in said two parts, and in that the moving speed of the material (5) inside the drier is varied so that the ratio (AT_{B}/AT_{A}) between the two differences thus recorded is kept approximately constant and is equal to a preset value (C).

2. Method according to claim 1, characterized in that said moving speed is only caused to vary when the ratio (AT_{B}/AT_{A}) of the recorded differences is out of a given range around said preset value (C).

3. Method according to claim 2, characterized in that said moving speed is reduced when the ratio (AT_{B}/AT_{A}) of the recorded differences exceeds the maximum value of the range and in that said moving speed (△T_{B}/△T_{A}) is increased when the ratio of the recorded differences is below the minimum value of said range.

4. Method according to claim 3, characterized in that said moving speed is caused to vary of a value such that: in which V,, is the new speed, Vₙ₋₁ the prior speed, N a constant and DS equal to the difference between C x T_{A} and T_{B}.

5. Method according to claim 4, characterized in that the constant N is between 0.05 and 0.1.

6. Method according to any one of claims 1 to 5, characterized in that two given parts (A, B) of the drier, where the temperature differences are recorded are situated, one (A) in the first half of the drier, and the other (B) close to the drier outlet.

7. Method according any one of claims 1 to 6, characterized in that two successive recordings of temperature are separated by a time interval sufficient so that all the material (5), present in the drier at the first recording, is out thereof at the next recording.

8. Device for controlling a dynamic drier comprising means for measuring the temperature of a heat-carrying fluid, usable according to the method of claim 1, characterized in that it comprises two sets of means (6, 7 and 8, 9) placed in two given parts (A, B) of the drier (1) for measuring the two differences (AT_{A}/AT_{B}) between on the one hand, the temperatures (T₇, Tg) of the heat-carrying fluid before said fluid comes into contact with the material (5) in said two parts, and on the other hand, the temperatures (T₆, T₈) after said fluid has come into contact with the material (5) at said two parts, means (10) for calculating the ratio (AT_{B}/AT_{A}) between the two measured temperature differences for comparing said ratio with a preset value (C) and for reducing the drier moving speed if the calculated ratio is substantially higher than the preset value (C) and increasing it in the opposite case.

9. Device according to claim 8, characterized in that the means (6,7; 8,9) for measuring in the two given parts (A, B) the differences, (AT_{A}, ΔTε) of the temperatures consist in two thermoelectric couples (6, 7; 8, 9) placed one (6; 8) in the immedate vicinity of the material to be dried (5) for preferentially measuring the temperature of the fluid after this latter has come into contact with the material (5) and the other (7; 9) closer to the fluid supply for preferentially measuring the temperature of the fluid before this comes into contact with the material (5).

10. Device according to any one of claim 8 or 9, characterized in that the means (10) for calculating the ratio between the two differences of temperatures (AT_{B}/AT_{A}) for comparing said ratio with the preset value and for varying the drier moving speed consist in a computer programmed for carrying out said operations and for actuating the mechanisms (11) driving said material inside the drier if the calculated ratio (AT_{B}/AT_{A}) differs substantially from the preset value (C).

11. Device according to claim 9, characterized in that the computer (10) only actuates the driving mechanisms (11) when the calculated ratio (AT_{B}/ AT_{A}) is out of a given range around said predetermined value, so that the material moving speed decreases when AT_{B}/AT_{A} is over the maximum value of said range and that the speed increases when AT_{B}/AT_{A} is below the minimum value of said range.
